# EUROPÄISCHE PATENTSCHRIFT

(11) **EP 0 100 875 B1**
(45) Veröffentlichungstag und Bekanntmachung des Hinweises auf die Patenterteilung: **19.10.1988**
(21) Anmeldenummer: 83106650.1
(22) Anmeldetag: 07.07.1983
(51) Int. Cl.: H01H 13/70

(54) **Kontaktanordnung**
Contact arrangement
Agencement de contact

(30) Priorität: 06.08.1982 DE 3229348
(43) Veröffentlichungstag der Anmeldung: 22.02.1984
(73) Patentinhaber: PREH, Elektrofeinmechanische Werke Jakob Preh Nachf. GmbH & Co., 97607 Bad Neustadt (DE)
(72) Erfinder: Oelsch, Jürgen, Dipl.-Ing., D-8740 Salz (DE)

(56) Entgegenhaltungen:
- US-A- 3 749 859
- US-A- 3 967 084
- US-A- 4 029 916
- US-A- 4 033 030
- US-A- 4 046 981
- US-A- 4 083 100
- IBM TECHNICAL DISCLOSURE BULLETIN, Band 13, Nr. 7, Dezember 1970, Seiten 1962-1963, New York, US; D.O. JOHNSON Jr.: "Keyboard and wiping contact assembly"

## Beschreibung

Die Erfindung betrifft eine Kontaktanordnung mit einem flächenhaften Träger aus elektrisch isolierendem Material, das elektrische Leiter trägt, und mit mindestens einem elektrisch leitenden, schnappartig federnden Kontaktelement, das sich an einer Kontaktfläche des einen elektrischen Leiters abstützt und das durch eine Betätigungskraft mit einer weiteren Kontaktfläche kontaktierbar ist, die mit dem anderen elektrischen Leiter verbunden ist, wobei beide Kontaktflächen auf der gleichen Oberfläche des Trägers angeordnet sind, und der mit der anderen Kontaktfläche verbundene elektrische Leiter auf der anderen Oberfläche des Trägers angeordnet ist.

Die US-A-4 033 030 beschreibt die Herstellweise einer Kontaktanordnung für Keyboards. Auf ein starres Substrat aufbauend werden abschließend die Leiter und Schaltkontakte mittels einer warmverformbaren Folie aus Kunststoff in einer Preßeinrichtung festgelegt.

Die Kontaktanordnung der US-A-4 046 981 zeigt beide Kontaktflächen auf einer Seite des in der Regel mit einer Isolierschicht überzogenen Metall-Trägers. Eine der beiden Kontaktflächen ist über eine Durchkontaktierung mit der Leiterbahn auf der anderen Seite des Trägers elektrisch verbunden. Die Kontaktanordnung überwölbt ein Kontaktelement, dessen Betätigung beide Kontaktflächen verbindet. Zur Erzeugung eines « Klick »-Effektes ist ein entsprechender Hub des Kontaktelementes eingerichtet, wobei der Hub entweder durch Höherlegen des Kontaktelementes anhand Abstandsmaßnahmen oder durch Tieferlegen der zentralen Kontaktfläche anhand lokaler Wölbung oder Auswölbung des Trägers erreicht wird.

Aufgabe der Erfindung ist es, eine Kontaktanordnung der eingangs genannten Art vorzuschlagen, die so aufgebaut ist, daß sie sich einfach herstellen läßt.

Erfindungsgemäß ist obige Aufgabe bei einer Kontaktanordnung der eingangs genannten Art durch die kennzeichnenden Merkmale des Anspruchs 1, gelöst. Durch diesen Aufbau ist erreicht, daß die Kontaktanordnung von einer Rolle der Trägerfolie hergestellt werden kann. Die einzelnen Herstellungsschritte können dabei zwischen Rollenstationen vorgenommen werden. Es ist also eine kontinuierliche Fertigung möglich. Damit läßt sich die Kontaktanordnung insbesondere bei Großserien wirtschaftlich herstellen.

Das Schnappverhalten erzeugt eine kalottenförmig geformte, federelastische Metallscheibe bei Druckbeaufschlagung. Die Metallscheibe als Kontaktelement überspannt die beiden Kontaktflächen.

In der Erfindung ist außerdem eine Stützfolie unter der Trägerfolie gelagert, wobei die Stützfolie mit einer Durchbrechung versehen ist, die etwa gleich oder größer ist als die Projektionsfläche des Kontaktelements. Die Stützfolie versteift einerseits die Folienschichtung. Andererseits ermöglicht ihre Aussparung ein geringfügiges Ausweichen der Trägerfolie unterhalb des Polbereichs des Kontaktelements.

Um die elektrisch leitenden Teile verschleißfest auszulegen, sind in bevorzugter Ausgestaltung der Erfindung die elektrischen Leiter sowie die Kontaktflächen aus die Oberflächen der Trägerfolie ganz bedeckenden Metallbelägen ausgeformt. Eine hochwertige Kontaktpaarung, beispielsweise Gold über Nickel läßt sich durch die Anwendung der Subtraktiv-, bzw. Semiadditiv-Technik erreichen. Vorzugsweise ist in diesem Fall die elektrisch leitende Verbindung von der anderen Kontaktfläche zu dem elektrischen Leiter der anderen Oberfläche durch plastisch verformbare Metallteile, wie beispielsweise Niete, gebildet. Eine Durchkontaktierung bzw. Durchmetallisierung nach einem der bekannten Verfahren ist ebenfalls möglich.

Kostengünstiger und die kontinuierliche Fertigung vereinfachend ist es, die elektrischen Leiter, die Kontaktflächen sowie die Verbindung als elektrisch leitende silber- oder kohlenstoffhaltige Paste auf die Trägerfolie aufzudrucken.

Sind der elektrische Leiter der einen Oberfläche sowie die Kontaktflächen aus einem Metallbelag der einen Oberfläche galvanisch ausgeformt und sind der andere elektrische Leiter und die Verbindung als Leitpaste auf die andere Oberfläche aufgedruckt, dann sind einerseits die Kontaktflächen verschleißfest und andererseits ist auf der anderen Oberfläche der damit verbundene größere Aufwand eingespart. Dadurch ist ein günstiger Kompromiß für den Aufbau der elektrisch leitenden Teile der Trägerfolie gewonnen..

In bevorzugter Ausgestaltung der Erfindung ist zur Positionierung des Kontaktelements in der Ebene der Trägerfolie eine Aufnahmefolie mit einer Aussparung versehen, die das Kontaktelement an seinem Umfang umgreift. Dadurch ist einerseits die notwendige Beweglichkeit des Kontaktelements gewährleistet und andererseits ist dieses über den Kontaktflächen fixiert. In anderer Ausgegestaltung kann hierfür in der Trägerfolie eine Vertiefung ausgeformt sein, die das Kontaktelement aufnimmt.

In Ausgestaltung der Erfindung ist zur Positionierung des Kontaktelements in der zur Ebene der Trägerfolie senkrechten Richtung eine flexible Isolierfolie vorgesehen, die das Kontaktelement übergreift. Damit ist das Kontaktelement unverlierbar in der genannten Aussparung bzw. der genannten Vertiefung gehalten.

Die aus Trägerfolie, Aufnahmefolie und Isolierfolie bestehende Schichtung ist vorzugsweise verklebt. Damit ist ein dauerhafter, einfach herzustellender Sitz des Kontaktelements gewährleistet.

Bildet die Isolierfolie die Betätigungsfront der Kontaktanordnung, dann ist sie vorzugsweise an ihrer der einen Oberfläche zugewandten Seite mit den notwendigen Markierungen oder Zeichen für die Function des Kontaktelements bedruckt und transparent ausgebildet.

In Weiterbildung der Erfindung ist oberhalb des Kontaktelements ein Druckstück angeordnet, das in einer Aussparung eines Rahmens geführt ist. Vorzugsweise ist zur Positionierung des Druckstücks in der zur Ebene des Rahmens senkrechten Richtung eine Deckfolie vorgesehen. Diese kann für die Kennzeichnung des betreffenden Druckstücks transparent ausgebildet und auf der dem Rahmen zugewandten Seite bedruckt sein.

In einer weiteren vorteilhaften Ausbildung der Erfindung weist die Trägerfolie eine eine Anschlußleitung bildende Verlängerung auf, auf der die elektrischen Leiter verlaufen, und am freien Ende der Anschlußleitung ist eine Steckleiste befestigt. Damit bildet die Trägerfolie zugleich die flexible Anschlußleitung der Kontaktanordnung.

Die Kontaktanordnung weist im Regelfalle eine Vielzahl von Kontaktelementen auf. Beispielsweise ist sie mit 3 x 4 Kontaktelementen versehen. Sie eignet sich beispielsweise für Taschenrechner, Fernsteuer-Bedienpulte o. ä.

Weitere vorteilhafte Ausgestaltungen der Erfindung ergeben sich aus der folgenden Beschreibung. In der Zeichnung zeigen :
Figur 1 eine Teilansicht der Kontaktanordnung, wobei die Folien auseinandergezogen dargestellt sind,
Figur 2 eine Aufsicht auf die Kontaktanordnung längs der Linie 11-11 nach Figur 1, gegenüber Figur 1 verkleinert,
Figur 3 eine Teilansicht eines Ausführungsbeispiels der Kontaktanordnung, gegenüber Figur 1 vergrößert,
Figur 4 ein weiteres Ausführungsbeispiel entsprechend Figur 3 und
Figur 5 eine Kontaktanordnung mit Druckstück in der Darstellung Figur 3 entsprechend.

Eine Trägerfolie 1 ist auf ihrer einen Oberfläche 2 mit einer kreisringförmigen Kontaktfläche 3 und einem mit dieser verbundenen elektrischen Leiter 4 versehen. Im Zentrum der Kontaktfläche 3 ist eine weitere Kontaktfläche 5 angeordnet. Auf die andere Oberfläche 6 der Trägerfolie 1 ist ein elektrischer Leiter 7 aufgebracht. Zwischen diesem und der Kontaktfläche 5 erstreckt sich durch ein Loch 8 der flexiblen Trägerfolie 1 eine elektrisch leitende Verbindung 9. Diese muß nicht im Zentrum sondern lediglich innerhalb der kreisringförmigen Kontaktfläche 3 liegen.

Die Kontaktflächen 3 und 5, die elektrischen Leiter 4 und 7 und die Verbindung 9 lassen sich auf verschiedene Weise einfach auf die flexible Trägerfolie 1 aufbringen. In einfachster Weise läßt sich die kontinuierlich von einer Rolle abgezogene Isolierfolie mit den Löchern 8 versehen und anschließend mit der Kontaktflächen- und Leiterstruktur (vgl. Figur 2) mit einer Leitpaste bedrucken. Dabei ergibt sich die elektrische Verbindung 9 dadurch, daß die Leitpaste die Löcher 8 durchdringt.

Zur verschleißfesten Ausführung der Kontaktflächen 3 und 5 und des Leiters 4 kann die Oberfläche 2 der Folie 1 auch zunächst mit einem 6 durchgehenden Metallbelag versehen werden, aus dem dann die Kontaktflächen- und Leiterstruktur galvanisch ausgeformt wird. Es ist auch möglich, den Leiter 7 aus einem Metallbelag der Oberfläche 6 auszuformen. Die Verbindung 9 wird dann durch plastisch verformbare Metallteile, wie beispielsweise Niete, oder durch eines der bekannten Durchkontaktierungs- bzw. Durchmetallisierungsverfahren hergestellt.

In Figur 2 ist eine Verlängerung 1' der flexiblen Trägerfolie 1 gezeigt. Auf dieser verlaufen parallel zueinander die Leiter 4 und 7. An dem freien Ende der Verlängerung 1' ist eine Steckleiste 10 befestigt. Die notwendige, flexible Anschlußleitung ist damit von der Trägerfolie 1 selbst gebildet. Hierfür braucht die Trägerfolie 1 lediglich entsprechend ausgestanzt zu werden.

Auf die Kontaktfläche 3 ist ein Kontaktelement 11 mit seinem Umfangsbereich 11' aufgesetzt. Mit seinem Polbereich 11" überwölbt es die Kontaktfläche 5. Das Kontaktelement 11 besteht aus einer kalottenförmig geformten, federelastischen Metallscheibe mit Schnappverhalten bei Druckbeaufschlagung im Polbereich 11".

In der Ebene der Trägerfolie 1 ist das Kontaktelement 11 in einer Aussparung 12 einer Aufnahmefolie 13 gehalten. Die Aufnahmefolie 13 ist auf die Trägerfolie 1 geklebt. Die Dicke der Aufnahmefolie entspricht etwa der Höhe des Kontaktelements 11. Ihre Aussparung 12 erleichtert das Aufsetzen des Kontaktelements 11 auf die Kontaktfläche 3 und sichert den Raum, in den der Umfangsbereich 11' ausweicht, wenn der Polbereich 11" auf die Oberfläche niedergedrückt wird. Über der Aufnahmefolie 13 ist eine Isolierfolie 14 vorgesehen. Diese hält das Kontaktelement 11 in der zur Ebene der Trägerfolie 1 senkrechten Richtung, so daß es nicht aus der Aussparung fällt. Die Isolierfolie 14 ist auf die Aufnahmefolie 13 ebenfalls aufgeklebt. Die Isolierfolie 14 kann auch das Kontaktelement 11 klebend fixieren. Es kann dann die Aufnahmefolie 13 entfallen und die Isolierfolie 14 direkt auf die Trägerfolie 1 aufgeklebt werden.

Auf die Oberfläche 6 der Trägerfolie 1 ist eine Stützfolie 15 geklebt, die dicker und wesentlich steifer als die Trägerfolie 1 ist. Die Dicke der Trägerfolie 1 ist vorzugsweise größer 0,05 mm und kleiner als 0,250 mm ; sie beträgt im Ausführungsbeispiel ca. 0,125 mm. Die Stützfolie 15 weist unterhalb des Kontaktelements 11 eine Durchbrechung 16 auf. Diese gestattet ein Ausweichen der Folie 1 im Bereich der Kontaktfläche 5, wenn das Kontaktelement 11 mit seinem Polbereich 11" auf die Kontaktfläche 5 gedrückt wird. Das Kontaktelement 11 ist dabei so gestaltet, daß es eine schnappende Kontaktierungsbewegung ausübt. Hierfür ist seine Kraft-Weg-Charakteristik bei einer im Polbereich 11" wirkenden Kraft so ausgelegt, daß sie näherungsweise durch ein Polynom 3. Grades beschreibbar ist. In Verbindung mit der möglichen Durchbiegung der Folie 1 im Bereich der Kontaktfläche 5 ist damit erreicht, daß eine abrupte Berührung bzw. Trennung des Polbereichs 11" mit bzw. von der Kontaktfläche 5 erfolgt. Dadurch ist das Kontaktprellen sowohl beim Öffnen als auch beim Schließen gering.

Unten auf die Stützfolie 15 ist eine Schutzfolie 20 geklebt. Ist diese doppelseitig klebend, kann damit die Kontaktanordnung direkt auf einen Träger der Einrichtung geklebt werden, für die sie vorgesehen ist. Die Schutzfolie 17 schließt die elektrischen Leiter 7 dicht gegen die Umgebung ab. Es kann günstig sein, wenn die Verbindung 9 das Loch 8 nicht vollständig ausfüllt, da es dann einen gewissen Luftausgleich gestattet.

Die Isolierfolie 14, die Stützfolie 15 und die Schutzfolie 17 können nach dem Aufsetzen der Kontaktelemente 11 großflächig auf die von der Rolle abgezogene Trägerfolie 1 aufgeklebt werden. Sie können dann gemeinsam mit dieser ausgestanzt werden. Es ist auch möglich, lediglich die Isolierfolie 14 zusammen mit derTrägerfolie 1 auszustanzen. Die Isolierfolie 14 bedeckt dann auch die auf der Verlängerung 1' verlaufenden elektrischen Leiter4 und 7. Damit die Leiter 7 auf der gleichen Seite der Verlängerung 1' liegen wie die Leiter 4, sind den elektrischen Verbindungen 9 gleiche Verbindungen 9' für die Leiter 7 vor den Kontaktflächen 5 vorgesehen (vgl. Figur 2). Ähnlich können die Leiter4 und 7 auf der Oberfläche 6 der Trägerfolie 1 bzw. auf der Verlängerung 1' liegen, wobei die Verbindung mittels entsprechender Durchkontaktierungen für die Leiter 4 erfolgt.

Oberhalb des Kontaktelements 11 ist ein starres Druckstück 18 vorgesehen, das in einer Ausnehmung 19 eines festen Rahmens 20 geführt ist. Das Druckstück 18 kann bevorzugt ein- oder beidseitig kugelkalottenförmig ausgebildet sein. An sich kann der Rahmen 20 direkt auf die Trägerfolie 1 oder die Aufnahmefolie 13 aufgesetzt werden. Es ist jedoch günstiger, diesen auf die flexible Isolierfolie 14 aufzusetzen, da dann die Schichtung bestehend aus Trägerfolie 1, Aufnahmefolie 13 und Isolierfolie 14 eine vorgefertigte Baugruppe bilden, in der die Kontaktelemente 11 unverlierbar gehalten sind. Oben auf den Rahmen 20 ist eine ebenfalls flexible, transparente Deckfolie 21 aufgeklebt, welche an ihrer der Trägerfolie 1 zugewandten Oberfläche mit Markierungen oder Beschriftungen versehen ist.

Überragt das Druckstück 18 den Rahmen 20, dann ist die Deckfolie 21 mit einer nicht näher dargestellten Profilierung versehen, welche das Druckstuck 18 aufnimmt.

Beim speziellen Ausführungsbeispiel nach Figur 3 ist das Kontaktelement 11 im Polbereich 11" mit einer Eindrückung versehen, die der Kontaktfläche 5 angepaßt ist. Auf die Aufnahmefolie 13 ist die durchsichtige, flexible Isolierfolie 14 geklebt. Diese ist an ihrer der Trägerfolie 1 zugewandten Seite 14' ein- oder mehrfarbig mit die jeweilige Kontaktfunktion kennzeichnenden Markierungen, Ziffern, Buchstaben oder Symbolen bedruckt. An der dem Benutzer zugewandten Oberfläche 14" ist die Isolierfolie 14 über dem Polbereich 11" mit einer um den Polbereich 11" umlaufenden Profilierung 14" versehen, was die Treffsicherheit für die Betätigung verbessert.

Beim Ausführungsbeispiel nach Figur 4 ist keine Aufnahmefolie vorgesehen. Es sind an der Trägerfolie 1 selbst Aufnahmekammern 22 für die Kontaktelemente 11 ausgebildet. Diese Aufnahmekammern 22 lassen sich beispielsweise durch Tiefziehen oder Warmformprägen herstellen. Die elektrischen Leiter 4 und 7 sowie die Kontaktflächen 3 und 5 sind vor der Ausbildung der Aufnahmekammern 22 auf die Trägerfolie 1 aufgebracht. Die Isolierfolie 14 ist direkt auf die Trägerfolie 1 aufgeklebt und überspannt die Kontaktelemente 11. Sie kann wie beim Ausführungsbeispiel nach Figur 3 transparent und beschriftet sein.

Beim Ausführungsbeispiel nach Figur 5 weist die Isolierfolie 14 eine den Polbereich 11" umgreifende Öffnung 23 auf. Damit ist das Kontaktelement 11 in der Aussparung 12 gehalten, ohne daß bei einer Betätigung des Druckstücks 18 die Isolierfolie 14 mitverformt werden muß. Das Druckstück 18 ist an einer Achse 24 im Rahmen 20 gelagert, um die es kippbar ist. Das Druckstück 18 ragt durch eine Öffnung 25 der Deckfolie 21. Diese sichert das Druckstück 18 gegen ein Herausfallen. Die Deckfolie 21 ist transparent und an ihrer Rückseite 21' mit Zeichen bedruckt.

Selbstverständlich kann auch das Druckstück 18 mit Symbolen oder Zeichen 21" versehen sein. Im Falle einer Mehrfachbelegung können sowohl die Deckfolie 21 als auch das Druckstück 18 Schriftzeichen oder Symbole tragen.

## Patentansprüche

1. Kontaktanordnung mit einem flächenhaften Träger (1) aus isolierendem Material, der elektrische Leiter (4, 7) trägt, und mit mindestens einem elektrisch leitenden, schnappartig federnden Kontaktelement (11), das sich an einer Kontaktfläche (3) des einen elektrischen Leiters (4) abstützt und das durch eine Betätigungskraft mit einer weiteren Kontaktfläche (5) kontaktierbar ist, die mit dem anderen elektrischen Leiter (7) verbunden ist, wobei beide Kontaktflächen (3, 5) auf der gleichen Oberfläche (2) und der mit der anderen Kontaktfläche (5) verbundene elektrische Leiter (7) auf der anderen Oberfläche (6) des Trägers (1) angeordnet sind, dadurch gekennzeichnet, daß das Trägerteil (1) eine flexible Trägerfolie (1) ist und daß an der anderen Oberfläche (6) der Trägerfolie (1) eine Stützfolie (15) angeordnet ist, die unterhalb des Kontaktelements (11) mit einer Durchbrechung (16) versehen ist.

2. Kontaktanordnung nach Anspruch 1, dadurch gekennzeichnet, daß die eine Kontaktfläche (3) kreisringförmig ausgebildet ist und die andere Kontaktfläche (5) in deren Zentrum liegt.

3. Kontaktanordnung nach Anspruch 1 oder 2, dadurch gekennzeichnet, daß die elektrischen Leiter (4, 7) sowie die Kontaktflächen (3, 5) aus die Oberflächen (2, 6) bedeckenden Metallbelägen ausgeformt sind.

4. Kontaktanordnung nach Anspruch 3, dadurch gekennzeichnet, daß die elektrisch leitende Verbindung (9) von der zweiten Kontaktfläche (5) zu dem elektrischen Leiter (7) der anderen Oberfläche (6) durch plastisch verformbare Metallteile gebildet ist.

5. Kontaktanordnung nach Anspruch 1 oder 2, dadurch gekennzeichnet, daß die elektrischen Leiter (4, 7), die Kontaktflächen (3, 5) sowie die Verbindung (9) von der zweiten Kontaktfläche (5) zu dem elektrischen Leiter (7) der anderen Oberfläche (6) als elektrisch leitende Paste auf die Trägerfolie (1) aufgedruckt sind, wobei für die Verbindung (9) ein Loch (8) in der Trägerfolie (1) vorgesehen ist.

6. Kontaktanordnung nach Anspruch 1 oder 2, dadurch gekennzeichnet, daß der elektrische Leiter (4) der einen Oberfläche (2) sowie die Kontaktflächen (3, 5) aus einem Metallbelag der einen Oberfläche (2) galvanisch ausgeformt sind und daß der elektrische Leiter (7) der anderen Oberfläche (6) und seine Verbindung (9) zur zweiten Kontaktfläche (5) durch eine elektrisch leitende Paste auf die .andere Oberfläche (6) aufgedruckt sind, wobei für die Verbindung (9) in der Trägerfolie (1) ein Loch (8) vorgesehen ist.

7. Kontaktanordnung nach einem dervorhergehenden Ansprüche, dadurch gekennzeichnet, daß das Kontaktelement (11) einen auf der einen Kontaktfläche (3) aufstehenden Umfangsbereich (11') und einen die andere Kontaktfläche (5) überwölbenden Polbereich (11") aufweist.

8. Kontaktanordnung nach Anspruch 7, dadurch gekennzeichnet, daß im Polbereich (11") eine der anderen Kontaktfläche (5) entsprechende Eindrückung vorgesehen ist.

9. Kontaktanordnung nach einem der vorhergehenden Ansprüche, dadurch gekennzeichnet, daß zur Positionierung des Kontaktelements (11) in der Ebene der Trägerfolie (1) eine Aufnahmefolie (13) mit einer Aussparung (12) vorgesehen ist, die das Kontaktelement (11) am Umfang umgreift.

10. Kontaktanordnung nach einem der Ansprüche 1 bis 8, dadurch gekennzeichnet, daß zur Positionierung des Kontaktelements (11) in der Ebene der Trägerfolie (1) an dieser eine Aufnahmekammer (22) ausgeformt ist.

11. Kontaktanordnung nach einem der vorhergehenden Ansprüche, dadurch gekennzeichnet, daß zur Positionierung des Kontaktelements (11) in der zur Ebene der Trägerfolie (1) senkrechten Richtung eine flexible Isolierfolie (14) vorgesehen ist, die das Kontaktelement (11) übergreift.

12. Kontaktanordnung nach Anspruch 9 und 11, dadurch gekennzeichnet, daß die Schichtung bestehend aus Trägerfolie (1), Aufnahmefolie (13) und Isolierfolie (14) verklebt ist.

13. Kontaktanordnung nach Anspruch 11 oder 12, dadurch gekennzeichnet, daß die Isolierfolie (14) in dem Polbereich (11") des Kontaktelements (11) eine Öffnung (23) aufweist.

14. Kontaktanordnung nach Anspruch 11 oder 12, dadurch gekennzeichnet, daß die Isolierfolie (14) an ihrer der Oberfläche (2) zugewandten Seite mit Zeichen bedruckt ist, wobei die Isolierfolie (14) transparent ausgebildet ist.

15. Kontaktanordnung nach einem der vorhergehenden Ansprüche 11 bis 14, dadurch gekennzeichnet, daß die Isolierfolie (14) an ihrer Oberseite (14") profiliert ist.

16. Kontaktanordnung nach einem der vorhergehenden Ansprüche 1 bis 13, dadurch gekennzeichnet, daß oberhalb des Kontaktelements (11) ein Druckstück (18) angeordnet ist, das in einer Ausnehmung (19) eines Rahmens (20) positioniert ist.

17. Kontaktanordnung nach Anspruch 16, dadurch gekennzeichnet, daß zur Positionierung des Druckstücks (18) in der zur Ebene des Rahmens (20) senkrechten Richtung eine Deckfolie (21) vorgesehen ist.

18. Kontaktanordnung nach Anspruch 17 und einem der Ansprüche 11 bis 13, dadurch gekennzeichnet, daß die Schichtung bestehend aus Isolierfolie (14), Rahmen (20) und Deckfolie (21) verklebt ist.

19. Kontaktanordnung nach einem der vorhergehenden Ansprüche 16 bis 18, dadurch gekennzeichnet, daß das Druckstück (18) in dem Rahmen (20) um eine zur Ebene des Rahmens (20) parallele Achse (24) schwenkbar ist.

20. Kontaktanordnung nach einem der vorhergehenden Ansprüche 17 bis 19, dadurch gekennzeichnet, daß die Deckfolie (21) transparent ausgebildet und auf der dem Rahmen (20) zugewandten Seite (21') bedruckt ist.

21. Kontaktanordnung nach einem der vorhergehenden Ansprüche 17 bis 20, dadurch gekennzeichnet, daß die Deckfolie (21) profiliert ist.

22. Kontaktanordnung nach einem der vorhergehenden Ansprüche, dadurch gekennzeichnet, daß unterhalb der Stützfolie (15) eine Schutzfolie (17) angeordnet ist, die die Durchbrechung (16) abdeckt.

23. Kontaktanordnung nach Anspruch 22, dadurch gekennzeichnet, daß die Schichtung Trägerfolie (1), Stützfolie (15) und Schutzfolie (17) verklebt ist.

24. Kontaktanordnung nach Anspruch 22 oder 23, dadurch gekennzeichnet, daß die Schutzfolie (17) beidseitig mit Haftkleber beschichtet ist.

.. 25. Kontaktanordnung nach einem der vorhergehenden Ansprüche, dadurch gekennzeichnet, daß die Trägerfolie (1) eine eine Anschlußleitung bildende Verlängerung (1') aufweist, auf der die elektrischen Leiter (4, 7) verlaufen, und daß am freien Ende der Anschlußleitung eine Steckleiste (10) befestigt ist.

26. Kontaktanordnung nach Anspruch 25, dadurch gekennzeichnet, daß bei der Steckleiste (10) alle Leiter (4, 7) auf der gleichen Oberfläche der Verlängerung (1') liegen und daß an einer Durchkontaktierungsstelle (9') sich der Leiter (4, 7) der einen Oberfläche (2, 6) auf der anderen Oberfläche (6, 2) der Trägerfolie (1) fortsetzt.

## Claims

1. Contact arrangement with a laminar carrier (1) which is made of insulating material and. which carries electrical conductors (4, 7), and with at least one electrically conductive contact element (11) which is resilient in the manner of a snap spring and which is supported on a contact surface (3) of one electrical conductor (4) and is contactible by means of an operating force with a further contact surface (5) connected to the other electrical conductor (7), both contact surfaces (3, 5) being arranged on the same surface (2) and the electrical conductor (7) connected to the other contact surface (5) being arranged on the other surface (6) of the carrier (1), characterised in that the carrier part (1) is a flexible carrier foil (1) and in that there is arranged on the other surface (6) of the carrier foil (1) a supporting foil (15) which is provided beneath the contact element (11) with a perforation (16).

2. Contact arrangement according to claim 1, characterised in that one contact surface (3) is annular in design and the other contact surface (5) lies in its centre.

3. Contact arrangement according to claim 1 or 2, characterised in that the elecfrical conductors (4, 7) and the contact surfaces (3, 5) are formed out of metal coatings covering the surfaces (2, 6).

4. Contact arrangement according to claim 3, characterised in that the electrically conductive connection (9) of the second contact surface (5) to the electrical conductor (7) of the other surface (6) is formed by plastically deformable metal parts.

5. Contact arrangement according to claim 1 or 2, characterised in that the electrical conductors (4, 7), the contact surfaces (3, 5) and the connection (9) of the second contact surface (5) to the electrical conductor (7) of the other surface (6) are imprinted on the carrier foil (1) in the form of an electrically conductive paste, a hole (8) being provided in the carrier foil (1) for the connection (9).

6. Contact arrangement according to claim 1 or 2, characterised in that the electrical conductor (4) of one surface (2) and the contact surfaces (3, 5) are formed galvanically out of a metal coating of one surface (2) and in that the electrical conductor (7) of the other surface (6) and its connection (9) to the second contact surface (5) are imprinted on the other surface (6) by means of an electrically conductive paste, a hole (8) being provided in the carrier foil (1) for the connection (9).

7. Contact arrangement according to one of the preceding claims, characterised in that the contact element (11) has a peripheral region (11') positioned on one contact surface (3) and a pole region (11") arching over the other contact surface (5).

8. Contact arrangement according to claim 7, characterised in that in the pole region (11") there is provided an indentation corresponding to the other contact surface (5).

9. Contact arrangement according to one of the preceding claims, characterised in that in order to position the contact element (11) in the plane of the carrier foil (1) there is provided an accommodating foil (13) with a recess (12) which embraces the contact element (11) at its periphery.

10. Contact arrangement according to one of claims 1 to 8, characterised in that in order to position the contact element (11) in the plane of the carrier foil (1) there is an accommodating chamber (22) formed out of said carrier foil.

11. Contact arrangement according to one of the preceding claims, characterised in that in order to position the contact element (11) in the direction perpendicular to the plane of the carrier foil (1) there is provided a flexible insulating foil (14) which overlaps the contact element (11).

12. Contact arrangement according to claim 9 and 11, characterised in that the layering consisting of the carrier foil (1), accommodating foil (13) and the insulating foil (14) is glued together.

13. Contact arrangement according to claim 11 or 12, characterised in that the insulating foil (14) has an opening (23) in the pole region (11") of the contact element (11).

14. Contact arrangement according to claim 11 or 12, characterised in that the insulating foil (14) is printed with markings on its side facing towards the surface (2), the insulating foil (14) being made transparent.

15. Contact arrangement according to one of the preceding claims 11 to 14, characterised in that the insulating foil (14) is profiled on its top side (14").

16. Contact arrangement according to one of the preceding claims 1 to 13, characterised in that there is arranged above the contact element (11) a pressure piece (18) which is positioned in a recess (19) of a frame (20).

17. Contact arrangement according to claim 16, characterised in that in order to position the pressure piece (18) in the direction perpendicular to the plane of the frame (20) there is provided a cover foil (21).

18. Contact arrangement according to claim 17 and one of claims 11 to 13, characterised in that the layering consisting of the insulating foil (14), frame (20) and the cover foil (21) is glued together.

19. Contact arrangement according to one of the preceding claims 16 to 18, characterised in that the pressure piece (18) is tiltable in the frame (20) about an axis (24) parallel to the plane of the frame (20).

20. Contact arrangement according to one of the preceding claims 17 to 19, characterised in that the cover foil (21) is made transparent and is printed on the side (21') facing towards the frame (20).

21. Contact arrangement according to one of the preceding claims 17 to 20, characterised in that the cover foil (21) is profiled.

22. Contact arrangement according to one of the preceding claims, characterised in that beneath the supporting foil (15) there is arranged a protective foil (17) which covers the perforation (16).

23. Contact arrangement according to claim 22, characterised in that the layering of carrier foil (1), supporting foil (15) and protective foil (17) is glued together.

24. Contact arrangement according to claim 22 or 23, characterised in that the protective foil (17) is coated on both sides with contact adhesive.

25. Contact arrangement according to one of the preceding claims, characterised in that the carrier foil (1) has an extension (1') forming a connection line, on which run the electrical conductors (4, 7), and in that there is secured to the free end of the connection line a contact strip (10).

26. Contact arrangement according to claim 25, characterised in that in the case of the contact strip (10) all the conductors (4, 7) lie on the same surface of the extension (1') and in that at a through-connection location (9') the conductor (4, 7) of one surface (2, 6) continues on the other surface (6, 2) of the carrier foil (1).

## Revendications

1. Agencement de contact comportant un support (1) à surface de fixation en matière isolante, qui porte des conducteurs électriques (4, 7), et au moins un élément (11) de contact élastique à déclic, électriquement conducteur, qui repose contre une surface (3) de contact d'un premier conducteur (4) et qui peut, sous l'effet d'une poussée d'actionnement, venir en contact avec une autre surface (5) de contact, laquelle est reliée à l'autre conducteur (7), ces deux surfaces (3, 5) de contact étant disposées sur la même face (2) du support (1) et le conducteur électrique (7) relié à l'autre surface (5) de contact étant disposé sur l'autre face (6) de ce support (1), agencement caractérisé en ce que le support (1) est une feuille (1) flexible, et en ce qu'une feuille (15) de soutien, qui présente une ouverture (16) sous l'élément (11) de contact, est disposée sur l'autre face (6) de cette feuille (1) de support..

2. Agencement de contact selon la revendication 1, caractérisé en ce que la première surface (3) de contact est annulaire et l'autre surface (5) de contact se trouve en son milieu.

3. Agencement de contact selon la revendication 1 ou 2, caractérisé en ce que les conducteurs électriques (4, 7) ainsi que les surfaces (3, 5) de contact sont formés à partir de revêtements métalliques recouvrant les faces (2, 6).

4. Agencement de contact selon la revendication 3, caractérisé en ce que la connexion (9) électriquement conductrice de la seconde surface (5) de contact avec le conducteur électrique (7) de l'autre face (6) est formée par des éléments métalliques déformables plastiquement.

5. Agencement de contact selon la revendication 1 ou 2, caractérisé en ce que les conducteurs électriques (4, 7), les surfaces (3, 5) de contact ainsi que la connexion (9) de la seconde surface (5) de contact avec le conducteur électrique (7) de l'autre face (6) sont appliqués sur la feuille (1) de support sous la forme d'une pâte électriquement conductrice, un trou (8) étant prévu dans cette feuille (1) de support pour la connexion (9).

6. Agencement de contact selon la revendication 1 ou 2, caractérisé en ce que le conducteur électrique (4) de la première face (2) ainsi que les surfaces (3, 5) de contact sont formés par électrolyse à partir d'un revêtement métallique de cette première face (2) et en ce que le conducteur électrique (7) de l'autre face (6) et sa connexion (9) à la seconde surface (5) de contact sont réalisés par impression, sur cette autre face (6) d'une pâte électriquement conductrice, un trou (8) étant prévu dans la feuille (1) de support pour cette connexion (9).

7. Agencement de contact selon l'une des revendications précédentes, caractérisé en ce que l'élément (11) de contact comporte une zone périphérique (11') reposant sur la première surface (3) de contact et une région polaire (11") formant une voûte au-dessus de l'autre surface (5) de contact.

8. Agencement de contact selon la revendication 7, caractérisé en ce qu'une empreinte repoussée, correspondant à l'autre surface (5) de contact, est formée dans la région polaire (11").

9. Agencement de contact selon l'une des revendications précédentes, caractérisé en ce qu'une feuille réceptrice (13), comportant un évidement (12) qui entoure l'élément (11) de contact sur sa périphérie, est prévue pour positionner cet élément (11) de contact dans le plan de la feuille (1) de support.

10. Agencement de contact selon l'une des revendications 1 à 8, caractérisé en ce que une chambre réceptrice (22) est façonnée dans la feuille (1) de support pour positionner l'élément . (11) de contact dans le plan de celle-ci.

11. Agencement de contact selon l'une des revendications précédentes, caractérisé en ce qu'une feuille isolante (14) souple, qui passe au-dessus de l'élément (11) de contact, est prévue pour positionner cet élément (11) de contact dans le sens perpendiculaire au plan de la feuille (1) de support.

12. Agencement de contact selon les revendications 9 et 11, caractérisé en ce que le stratifié, composé de la feuille (1) de support, de la feuille réceptrice (13) et de la feuille isolante (14), est collé.

13. Agencement de contact selon la revendication 11 ou 12, caractérisé en ce que la feuille isolante (14) comporte une ouverture (23) dans la région polaire (11") de l'élément (11) de contact.

14. Agencement de contact selon la revendication 11 ou 12, caractérisé en ce que des signes sont imprimés sur le côté de la feuille isolante (14) tourné vers la face (2), cette feuille (14) étant transparente.

15. Agencement de contact selon l'une des revendications 11 à 14, caractérisé en ce que la feuille isolante (14) est profilée sur son côté supérieur (14").

16. Agencement de contact selon l'une des revendications précédentes 1 à 13, caractérisé en ce qu'un poussoir (18), qui est logé dans une fenêtre (19) d'un cadre (20), est disposé au-dessus de l'élément (11) de contact.

17. Agencement de contact selon la revendication 16, caractérisé en ce qu'une feuille (21) de recouvrement est prévue pour maintenir le poussoir (18) dans le sens perpendiculaire au plan du cadre (20).

18. Agencement de contact selon la revendication 17 et l'une des revendications 11 à 13, caractérisé en ce que le stratifié composé de la feuille isolante (14), du cadre (20) et de la feuille (21) de recouvrement est collé.

19. Agencement de contact selon l'une des revendications 16 à 18, caractérisé en ce que le poussoir (18) peut pivoter dans le cadre (20) sur un axe (24) parallèle au plan de ce cadre (20).

20. Agencement de contact selon l'une des revendications précédentes 17 à 19, caractérisé en ce que la feuille (21) de recouvrement est transparente et est imprimée sur son côté (21') tourné vers le cadre (20).

21. Agencement de contact selon l'une des revendications précédentes 17 à 20, caractérisé en ce que la feuille (21) de recouvrement est profilée.

22. Agencement de contact selon l'une des revendications précédentes, caractérisé en ce qu'une feuille protectrice (17), qui recouvre l'évidement (16), est disposée sous la feuille (15) de soutien.

23. Agencement de contact selon la revendication 22, caractérisé en ce que le stratifié composé de la feuille (1) de support, de la feuille (15) de soutien et de la feuille protectrice (17), est collé.

24. Agencement de contact selon la revendication 22 ou 23, caractérisé en ce que la feuille protectrice (17) est enduite de colle de contact des deux côtés.

25. Agencement de contact selon l'une des revendications précédentes, caractérisé en ce que la feuille (1) de support comporte un prolongement (1') formant une ligne de jonction, sur lequel les conducteurs électriques (4, 7) passent, et en ce qu'une réglette (10) à fiches est fixée à l'extrémité libre de cette ligne de jonction.

26. Agencement de contact selon la revendication 25, caractérisé en ce que, près de la réglette (10) à fiches, tous les conducteurs (4, 7) se trouvent sur la même face du prolongement (1') et en ce qu'à un emplacement de traversée (9'), les conducteurs (4, 7) d'une face (2, 6) se continuent sur l'autre face (6, 2) de la feuille (1) de support.
